# FASCICULE DE BREVET EUROPEEN

(11) **EP 2 690 242 B1**
(45) Date de publication et mention de la délivrance du brevet: **30.11.2016**
(21) Numéro de dépôt: 13177548.8
(22) Date de dépôt: 23.07.2013
(51) Int. Cl.: E05F 15/63

(54) **Actionneur à bras pour vantail et procédé de montage d'un tel actionneur**
Stellglied mit Arm für Fenster- oder Türflügel, und Montageverfahren eines solchen Stellglieds
Arm actuator for door leaf and method for mounting such an actuator

(30) Priorité: 24.07.2012 FR 1257163
(43) Date de publication de la demande: 29.01.2014
(73) Titulaire: Somfy SAS, 74300 Cluses (FR)
(72) Inventeur: Beaunier, Frédéric, 81220 DAMIATTE (FR); Clerget, Sergyl, 74290 BLUFFY (FR); Dunand, Raphaël, 74800 La Roche sur Foron (FR)
(74) Mandataire: Lavoix

(56) Documents cités:
- EP-A1- 2 360 339
- WO-A1-01/42608
- DE-U1- 8 612 331
- US-A- 4 850 094

## Description

L'invention a trait à un actionneur à bras pour motoriser le déplacement d'un vantail, tel qu'un portail, une porte ou un volet battant. L'invention a également trait à un procédé de montage d'un tel actionneur au sein d'une installation comprenant une structure fixe et un vantail articulé sur cette structure.

Pour manoeuvrer un vantail, il est connu d'utiliser un actionneur à bras qui comprend généralement un moteur électrique entrainant en rotation une première extrémité d'un premier bras moteur, autour d'un premier axe, ce bras moteur provoquant la rotation d'un deuxième bras vantail relié à une deuxième extrémité du bras moteur par une liaison pivot et, de l'autre côté, au vantail par une deuxième liaison pivot.

Lors du montage ou installation d'un tel actionneur, il est connu que l'opérateur doit respecter un certain angle de « cassure » de la structure articulée formée des deux bras, afin de limiter l'effort de fermeture exercé par le vantail en configuration fermée. En effet, la norme NF EN 12453 prévoit que l'effort de fermeture doit être fixé en deçà d'une valeur maximum, afin de limiter les risques de coincement ou de pincement lors de la fermeture du vantail. Pour ce faire, les installateurs ont généralement comme consigne de considérer une corde reliant l'axe d'articulation du bras moteur sur le moteur et l'axe d'articulation du bras vantail sur le vantail et de décaler, perpendiculairement à cette corde, l'axe d'articulation entre le bras moteur et le bras vantail, par exemple avec un déport d'environ 15 cm, en jouant sur le point de fixation du bras sur le vantail. La mesure de ce déport latéral, par rapport à la corde qui est une droite imaginaire, est relativement délicate à réaliser et certains installateurs se contentent de l'estimer à l'oeil, avec un risque d'erreur. Ceci peut conduire à l'application d'un effort trop important à la fin d'une phase de fermeture du vantail, voire à un risque de coincement de l'actionneur par effet de genouillère ou par pliage inversé du bras.

Il est connu de DE-U-8612331 d'immobiliser en rotation l'un par rapport à l'autre deux bras d'un actionneur, en engageant une vis dans l'un des plusieurs orifices respectivement prévus aux extrémités de ces bras. La géométrie de la structure formée des bras est alors fixe.

Il est également connu de EP-A-2 360 339 ou de WO-A-01/42608 d'utiliser des butées pour limiter les mouvements de deux bras articulés appartenant à un actionneur. Tant que ces butées ne sont pas en contact, il n'est pas possible à un installateur de repérer une position angulaire relative des deux bras.

C'est à ces inconvénients qu'entend plus particulièrement remédier l'invention en proposant un nouvel actionneur à bras plus facile à installer, sans avoir besoin de considérer une droite imaginaire difficile à repérer dans l'espace.

A cet effet, l'invention concerne un actionneur à bras pour vantail, cet actionneur comprenant un moteur électrique, un bras moteur entrainé, du côté d'une première extrémité et autour d'un premier axe, par le moteur électrique, ainsi qu'un bras vantail librement articulé, du côté d'une première extrémité et autour d'un deuxième axe parallèle au premier axe, sur une deuxième extrémité du bras moteur, ce bras vantail étant destiné à être articulé, du côté d'une deuxième extrémité, sur un vantail. Conformément à l'invention, le bras moteur et le bras vantail portent, respectivement au niveau de la deuxième extrémité du bras moteur et au niveau de la première extrémité du bras vantail, des moyens définissant des plages angulaires de repérage visuel de l'orientation angulaire relative de ces bras autour du deuxième axe, alors que les moyens de repérage visuel comprennent au moins une marque réalisée sur la deuxième extrémité du bras moteur et au moins une marque réalisée sur la première extrémité du bras vantail, la position rotative de ces marques étant dépendante de l'orientation angulaire relative du bras moteur et du bras vantail, et alors que la marque de l'un des deux bras constitue une zone angulaire d'exclusion pour la marque de l'autre bras.

Grâce à l'invention, les moyens de repérage visuel portés directement par le bras moteur et le bras vantail, permettent de déterminer, grâce aux plages angulaires qu'ils définissent, leur position angulaire relative d'une façon à la fois intuitive et simple pour un installateur, ce qui diminue les risques d'erreur.

Selon des aspects avantageux mais non obligatoires de l'invention, un tel actionneur peut incorporer une ou plusieurs des caractéristiques suivantes, prises toute combinaison techniquement admissible.
- La zone angulaire d'exclusion constituée par au moins une marque permet d'éviter l'alignement d'au moins une marque de l'un des deux bras avec au moins une marque de l'autre des deux bras.
- Un premier bras, parmi le bras moteur et le bras vantail, porte au moins deux marques définissant entre elles une plage angulaire de positionnement de la marque portée par le deuxième bras.
- L'une des deux marques portées par le premier bras définit la zone angulaire d'exclusion pour la marque portée par le deuxième bras.
- La marque définissant la zone angulaire d'exclusion et la marque portée par le deuxième bras sont disposées sur les bras de telle sorte que, lorsqu'elles sont alignées, des axes longitudinaux respectifs des premier et deuxième bras forment entre eux un angle inférieur ou égal à 160°, de préférence 140°.
- Le premier bras porte trois marques définissant entre elles deux plages angulaires de positionnement de la marque portée par le deuxième bras.
- La marque définissant la zone angulaire d'exclusion est située, sur le premier bras, entre les deux autres marques portées par ce bras.
- Les marques sont formées par des surépaisseurs localisées ou des encoches ménagées sur le bras moteur et sur le bras vantail.
- Les marques ne définissant pas la zone angulaire d'exclusion et qui sont réalisées respectivement sur la deuxième extrémité du bras moteur et sur la première extrémité du bras vantail définissant ensemble une position préférentielle des bras dans laquelle ces marques sont alignées et les bras sont dans une position de fermeture ou dans une position d'ouverture maximum du vantail et exercent un effort nominal de fermeture ou d'ouverture du portail.

L'invention concerne également un procédé de montage d'un actionneur tel que mentionné ci-dessus dans une installation comprenant une structure fixe et un vantail articulé par rapport à cette structure. Conformément à l'invention, ce procédé comprend des étapes consistants à :
a) monter le moteur sur la structure fixe,
b) monter sur le moteur une structure articulée comprenant le bras moteur et le bras vantail,
c) présenter la deuxième extrémité du bras vantail à proximité du vantail,
d) utiliser les moyens de repérage visuel pour déterminer une position angulaire relative du bras moteur et du bras vantail dans laquelle la marque de l'autre bras est en dehors de la zone angulaire d'exclusion,
e) immobiliser la deuxième extrémité du bras vantail sur le vantail, alors que le bras moteur et le bras vantail sont dans la position déterminée à l'étape d).

Avantageusement, la position angulaire relative déterminée à l'étape d) est une position de fin de course de déplacement du bras moteur et du bras vantail, alors que le procédé comprend une étape supplémentaire f) postérieure à l'étape d), antérieure à l'étape e) et consistant à mettre en place au moins une butée de fin de course de déplacement des bras.

Dans ce cas, on peut prévoir que le procédé comprend des étapes supplémentaires g) et h), postérieures à l'étape f), antérieures à l'étape e) et consistant à, pour l'étape g), exercer sur au moins un des bras, un effort de poussée dans un sens allant au-delà de la position de fin de course et, pour l'étape h), vérifier que la position des moyens de repérage visuel est conforme à une règle pré-établie.

En outre, lorsque l'une des deux marques portées par le premier bras définit une zone angulaire d'exclusion pour la marque portée par le deuxième bras et lorsque le premier bras porte trois marques définissant entre elles deux plages de positionnement angulaire, comme envisagé ci-dessus, on peut prévoir que la règle prédéfinie de l'étape h) est que la marque du deuxième bras ne doit pas être dans la zone angulaire d'exclusion définie par l'une des marques du premier bras, alors que le procédé comprend une étape supplémentaire j) postérieure à l'étape h), antérieure à l'étape e), mise en oeuvre si le résultat de la vérification de l'étape h) est négatif et consistant à décaler la butée de fermeture dans un sens tel que la marque du deuxième bras est ramenée en regard d'une plage angulaire de positionnement.

De façon avantageuse, lorsque le premier bras de l'actionneur porte deux marques définissant entre elles une plage angulaire, comme envisagé ci-dessus, il peut être prévu que le procédé comprend une étape supplémentaire k) consistant à mesurer la force d'impact du vantail à la fermeture lorsque la position déterminée à l'étape e) est telle que la marque portée par le deuxième bras est disposée en regard de la plage angulaire définie entre les marques portées par le premier bras.

On peut en outre, prévoir que, lors de l'étape d), on détermine la position angulaire relative du bras moteur et du bras vantail en fonction des plages angulaires définies par les moyens portés respectivement par la deuxième extrémité du bras moteur et par la première extrémité du bras vantail.

L'invention sera mieux comprise et d'autres avantages de celle-ci apparaîtront plus clairement à la lumière de la description qui va suivre d'un mode de réalisation d'un actionneur conforme à son principe et de son procédé de montage, donnée uniquement à titre d'exemple et faite en référence aux dessins annexés dans lesquels :
- la figure 1 est une vue partielle en perspective d'une installation de fermeture à vantail articulé incorporant un actionneur conforme à l'invention,
- la figure 2 est une vue à plus grande échelle du détail Il à la figure 1,
- la figure 3 est une vue partielle de dessus, de l'installation de la figure 1,
- la figure 4 est une vue de côté, dans le sens de la flèche IV à la figure 1, de l'actionneur de l'installation des figures 1 à 3, représenté seul,
- la figure 5 est une vue à plus grande échelle du détail V à la figure 4,
- la figure 6 est une vue en perspective des seuls bras de l'actionneur dans une position différente de celle des figures 4 et 5, et
- la figure 7 est une vue en perspective comparable à la figure 6, lorsque les bras sont dans une autre position.

L'installation de fermeture 2 représentée aux figures 1 et 3 comprend un poteau fixe 4 et un vantail 6 articulé sur ce poteau autour d'un axe vertical Z8 défini par des charnières dont une seule est visible à la figure 3, avec la référence 8.

Un actionneur 10 est prévu pour déplacer le vantail 6 par rapport au poteau 4, en rotation autour de l'axe Z8. Cet actionneur comprend un moteur électrique 12 monté sur une platine 14 fixée sur le poteau 4 au moyen de vis non représentées. L'actionneur 10 comprend également un bras moteur 16 et un bras vantail 18 dont on note respectivement X16 et X18 les axes longitudinaux. L'actionneur 10 comprend également une équerre 20 destinée à relier le bras vantail 18 au vantail 6.

Le bras moteur 16 est articulé sur le moteur 12 autour d'un premier axe vertical Z1 parallèle à l'axe Z8. On note 162 l'extrémité du bras 16 par laquelle ce bras est articulé sur le moteur 12.

On note 164 l'extrémité du bras 16 opposé à l'extrémité 162. Cette extrémité est articulée sur une première extrémité 182 du bras vantail 18 autour d'un axe Z2 vertical et parallèle aux axes Z1 et Z8.

Par ailleurs, la deuxième extrémité 184 du bras vantail 18, qui est opposée à l'extrémité 182, est articulée sur l'équerre 20 autour d'un axe vertical Z3 qui est parallèle aux axes Z1, Z2 et Z3.

L'articulation entre le moteur 12 le bras 16 est motrice, en sens que l'extrémité 162 du bras 16 est rigidement liée à un arbre de sortie du moteur 12, ce qui permet d'entraîner la structure articulée formée des éléments 16, 18 et 20 en rotation autour de l'axe Z1 et, par là même, le vantail 6 en rotation autour de l'axe Z8.

L'articulation entre les bras 16 et 18 autour de l'axe Z2 est libre, en ce sens que ces bras peuvent librement tourner l'un par rapport à l'autre. De la même façon, l'articulation entre le bras 18 et l'équerre 20 est libre.

On note α l'angle, inférieur à 180°, défini entre les axes X16 et X18 autour de l'axe Z2, ces axes étant orientés en s'éloignant de l'axe Z2, chacun au sein du bras auquel il appartient. Comme cela ressort de la figure 3, cet angle a une valeur comprise entre 130° et 150°, dans l'exemple de l'ordre de 140°, lorsque le vantail 6 est en position de fermeture.

On considère une droite imaginaire D13 horizontale et sécante avec les axes Z1 et Z3. Cette droite constitue une corde pour la structure articulée formée des bras 16 et 18. On note d2 la distance, mesurée perpendiculairement à la droite D13 dans un plan horizontal, entre la droite D13 et l'axe Z2. Cette distance définit le déport entre l'axe Z2 et la corde formée par la droite D13 en configuration fermée du vantail.

Il importe que cette distance d2 soit assez grande pour garantir que l'effort de fermeture du vantail 6, lorsque celui-ci atteint sa position de fermeture, n'est pas trop important, au risque de blesser un utilisateur. Ceci procède de l'application de la norme NF EN 12453. Si la distance d2 est relativement facile à concevoir, elle est en pratique difficile à mesurer pour une personne installant l'actionneur 10, tout particulièrement car la droite D13 est imaginaire.

Pour permettre à l'installateur de repérer que la valeur de l'angle α fixé lors de l'installation de l'actionneur 10 est correcte, des repères visuels sont prévus sur l'extrémité 164 et sur l'extrémité 182.

Plus précisément, l'extrémité 164 est pourvue d'une nervure 165 qui s'étend sur une partie arrondie 166 de l'extrémité 164. Par ailleurs, l'extrémité 182 du bras 18 est pourvue d'une nervure centrale 185 et deux nervures latérales 187 et 189 ménagées sur une partie arrondie 186 de l'extrémité 182.

Les nervures 165, 185, 187 et 189 sont réalisées par des surépaisseurs localisées des peaux externes des bras 16 et 18. En variante, ces nervures pourraient être remplacées par des encoches ménagées en creux dans ces peaux. Le fait que les moyens de repère visuel soient constitués par des reliefs, en saillie ou en creux, des bras 16 et 18 garantit que ces reliefs demeurent visibles, alors même que l'actionneur 10 est soumis aux intempéries.

Les nervures 165, d'une part, 185, 187, 189, d'autre part, permettent de repérer, au moins approximativement, l'orientation angulaire des axes X16 et X18 autour de l'axe Z2.

On note B1, une plage angulaire définie, sur la partie 186, entre les nervures 185 et 187. On note β1 l'angle au sommet de la zone B1. De la même façon, on note B2 une plage angulaire définie entre les nervures 185 et 189 sur la partie arrondie 186 et β2 l'angle au sommet de la zone B2.

On note ℓ185 la largeur de la nervure 185 mesurée le long de la partie 186, selon une direction allant de la nervure 187 vers la nervure 189. On note β3 l'angle au sommet d'un secteur angulaire centré sur l'axe Z2 et dont la nervure 185 constitue la base. La nervure 185 définit ainsi une plage angulaire d'angle au sommet β3 et de largeur ℓ185.

Lors de l'installation de l'actionneur 10, l'installateur fixe la platine 14 sur le poteau 4 puis rapporte le moteur 12 sur cette platine, d'une façon connue en soi. L'installateur peut alors monter la structure articulée formée des bras 16 et 18 et de l'équerre 20 sur le moteur 12, en solidarisant l'extrémité 162 du bras 16 à l'arbre de sortie du moteur 12. Dans cette configuration, l'utilisateur rabat l'extrémité 184 du bras 18 déjà équipée de l'équerre 20 contre le vantail 6.

Afin de déterminer la position de montage de l'équerre 20 sur le vantail 6, l'installateur contrôle l'orientation angulaire des axes X16 et X18 l'un par rapport à l'autre autour de l'axe Z2, en regardant les nervures 165, 185, 187 et 189.

La notice de montage de l'actionneur 10 peut prévoir qu'il est prescrit à l'installateur d'aligner la nervure 165 avec l'une des nervures 187 et 189, selon le sens de montage dé l'actionneur 10. Dans cette configuration, le constructeur peut garantir que, dans la mesure où l'angle α a une valeur inférieure à 150°, l'effort de fermeture du vantail 10, en configuration fermée, est conforme à la norme NF EN 12453, notamment égal à un effort nominal de fermeture dont l'intensité est fixée par cette norme.

L'installateur peut alors fixer l'équerre 20 sur le vantail 6 dans la position repérée grâce à l'orientation angulaire des bras 16 et 18.

Il se peut toutefois que l'installateur souhaite installer l'actionneur 10 dans une configuration où l'angle α en position fermée du vantail 6 est plus important que dans le cas où les nervures 165 et 187 sont alignées, comme représenté sur les figures 1 à 5. Ceci peut arriver lorsque l'installateur souhaite améliorer la résistance au vent de l'installation 2. Dans ce cas, l'utilisateur peut choisir de faire glisser l'équerre 20 le long du vantail 6 dans le sens de la flèche F1 à la figure 3, de façon à augmenter la valeur de l'angle α, c'est-à-dire à « ouvrir » la structure articulée formée des bras 16 et 18. Ce faisant, l'installateur amène la nervure 165 en regard de la zone B1. Ceci demeure acceptable tant que la nervure 165 ne parvient pas en regard de la nervure 185. L'installateur peut alors fixer l'équerre 20 sur le vantail 6 dans cette position. Toutefois, lorsque l'installateur choisit une position fermée de la structure articulée formée des bras 16 et 18 dans laquelle la nervure 165 est en regard de la zone B1, il doit procéder à une mesure de la force d'impact du vantail à la fermeture, pour s'assurer que cette force est bien conforme aux dispositions de la norme précitée.

La nervure 185 constitue une zone d'exclusion de largeur ℓ185, en ce sens que la notice de montage de l'actionneur 10 peut prévoir que la nervure 165 ne doit pas être disposée dans une zone angulaire d'angle au sommet β3 en regard de la nervure 185, faute de quoi la force d'impact du vantail à la fermeture pourrait être trop importante ou la structure articulée formée des bras 16 et 18 risquerait de se bloquer par effet de genouillère. En effet, si la nervure 165 est partiellement ou totalement en regard de la nervure 185, alors les axes X16 et X18 sont globalement alignés ou, du moins, définissent entre eux un axe géométrique γ, dont la somme avec l'angle α vaut 180°, qui a une valeur inférieure à 8°, de préférence à 5°. Compte tenu decette faible valeur de l'angle γ, l'effort de fermeture du vantail 6 est élevé et la structure articulée formée des éléments 16, 18 et 20 risque de se verrouiller, par effet de grenouillère.

En d'autres termes, l'installeur se sert des plages angulaires B1, B2 et 185 pour déterminer la position angulaire relative des bras 16 et 18, c'est-à-dire la valeur de l'angle α, dans la configuration fermée du vantail. En effet, l'installeur repère, grâce aux plages angulaires B1, B2 et 185 les zones en regard desquelles il peut positionner la nervure 165, avant de fixer l'équerre 20 sur le vantail.

On relève que la détermination des conditions d'installation de l'actionneur 10, en particulier de la position de l'équerre 20 sur le vantail 6, peut avoir lieu sans avoir à projeter une droite imaginaire, telle que la droite D13, ni à mesurer un déport tel que la distance d2 mentionnée ci-dessus.

Dans le cas où l'actionneur 10 est installé dans une configuration inverse de celle représentée aux figures 1 à 5, l'installateur procède d'une façon analogue à celle mentionnée ci-dessus, sauf qu'il aligne la nervure 165 avec la nervure 189, comme représenté à la figure 6, ou avec la zone B2, comme représenté à la figure 7. La position de la figure 7 correspond à une position d'ouverture maximale de la structure articulée formée des bras 14 et 18. En effet, dans cette position, même si elle est située en regard de la zone B2, la marque 165 est à proximité de la marque 185 qui constitue une zone d'exclusion, en ce sens que la marque 165 ne doit pas être alignée avec elle, comme expliqué ci-dessus.

Quelle que soit la configuration de fermeture sélectionnée par l'installateur, c'est-à-dire que cette configuration corresponde à l'alignement de la nervure 165 avec l'une des nervures 187 ou 189 ou avec l'une des zones B1 ou B2, la notice de montage peut prévoir la mise en place d'une butée au mouvement de fermeture du vantail 6, lorsque la configuration de fermeture a été déterminée comme expliquée ci-dessus. La mise en place de cette butée peut être effectuée par l'insertion d'une cale d'arrêt amovible sous le capot du moteur 12 ou par la mise en place d'un butoir d'arrêt du vantail 6 en fin de course de fermeture. En variante, la mise en place de la butée doit être effectuée au niveau du coude reliant le bras moteur 16 et le bras vantail 18, conformément à ce qui est décrit dans EP-A-2 360 339.

Une fois cette butée en place, l'installateur peut exercer sur les bras 16 et 18, voire sur un seul de ces bras, un effort de poussée dans le sens de fermeture, c'est-à-dire dans un sens allant au-delà de la position de fin de course. L'installateur, peut alors vérifier que la marque 165 demeure dans une position par rapport aux marques 185, 187 et 189 qui satisfait à la règle selon laquelle la marque 185 doit être en regard d'une des marques 187 et 189, voire en regard d'une des plages B1 et B2. En particulier, l'utilisateur peut vérifier que la marque 165 n'est pas en regard de la zone d'exclusion définie par la nervure 185.

Si tel est le cas, cela signifie que la structure articulée formée des bras 16 et 18 risque de se bloquer. Dans ce cas, l'installateur intervient sur la butée pour la décaler afin de ramener la marque 165 en regard d'une des plages angulaires B1 ou B2 lorsque l'effort de poussée est exercé, ce qui garantit alors un fonctionnement pérenne de l'actionneur 10, après vérification de la force d'impact du vantail 6 à la fermeture, comme mentionné ci-dessus.

Il s'avère tout à fait approprié que les angles β1 et β2 aient une valeur comprise entre 30° et 45°, de préférence de l'ordre de 38°De même, la largeur ℓ185 peut être choisie pour que l'angle β3 ait une valeur comprise entre 8° et 12°, de préféence de l'ordre de 10°.

En variante, une seule marque peut être réalisée sur le bras vantail 18, alors que deux ou trois marques sont réalisées sur le bras moteur 16.

L'invention a été décrite ci-dessus dans le cas où la position prédéterminée dans laquelle on vérifie la position relative des marques 165, d'une part, 185, 187 et 189, d'autre part, est la position de fermeture du vantail 6. En variante, cette position peut être la position complètement ouverte de ce vantail.

Les caractéristiques des modes de réalisation et des variantes envisagés ci-dessus peuvent être combinées entre elles.

## Revendications

1. Actionneur à bras (10) pour vantail (6), cet actionneur comprenant
- un moteur électrique (12),
- un bras moteur (16) entraîné, du coté d'une première extrémité (162) et autour d'un premier axe (Z1), par le moteur électrique,
- un bras vantail (18) librement articulé, du côté d'une première extrémité (182) et autour d'un deuxième axe (Z2) parallèle au premier axe, sur une deuxième extrémité (164) du bras moteur, ce bras vantail étant destiné à être articulé, du côté d'une deuxième extrémité (184), sur un vantail (6),
**caractérisé en ce que** le bras moteur (16) et le bras vantail (18) portent, respectivement au niveau de la deuxième extrémité (164) du bras moteur et au niveau de la première extrémité (182) du bras vantail, des moyens (165, 185, 187, 189) définissant des plages angulaires (B1, B2, 185) de repérage visuel de l'orientation angulaire relative (α) des bras (16, 18) autour du deuxième axe (Z2), **en ce que** les moyens de repérage visuel comprennent au moins une marque (165) réalisée sur la deuxième extrémité (164) du bras moteur (16) et au moins une marque (185, 187, 189) réalisée sur la première extrémité (182) du bras vantail (18), **en ce que** la position relative de ces marques (165, 185, 187, 189) dépend de l'orientation angulaire relative (α) du bras moteur (16) et du bras vantail (18) et **en ce que** ladite au moins une marque (185) de l'un des deux bras (18) constitue une zone angulaire d'exclusion (β3) pour ladite au moins une marque (165) de l'autre des deux bras (16).

2. Actionneur selon la revendication 1, **caractérisé en ce que** la zone angulaire d'exclusion (β3) constituée par ladite au moins une marque (185, 187, 189) permet d'éviter l'alignement de ladite au moins une marque (185, 187, 189) de l'un des deux bras (18) avec ladite au moins une marque (165) de l'autre des deux bras (16).

3. Actionneur selon l'une quelconque des revendications 1 ou 2, **caractérisé en ce qu'**un premier bras (18), parmi le bras moteur (16) et le bras vantail (18), porte au moins deux marques (185, 187, 189) définissant entre elles une plage angulaire (B1, B2) de positionnement de la marque (165) portée par le deuxième bras (16).

4. Actionneur selon la revendication 3, **caractérisé en ce que** l'une (185) des deux marques (185, 187, 189) portées par le premier bras (18) définit la zone angulaire d'exclusion (β3) pour la marque (165) portée par le deuxième bras (16).

5. Actionneur selon la revendication 4, **caractérisé en ce que** la marque (185) définissant la zone angulaire d'exclusion (β3) et la marque (165) portée par le deuxième bras (16) sont disposées sur les bras (16, 18) de telle sorte que, lorsqu'elles sont alignées, des axes longitudinaux respectifs (X16, X18) des premier et deuxième bras forment entre eux un angle inférieur ou égal à 160°, de préférence à 140°.

6. Actionneur selon l'une des revendications 3 à 5 **caractérisé en ce que** le premier bras (18) porte trois marques (185, 187, 189) définissant entre elles deux plages angulaires (B1, B2) de positionnement de la marque (165) portée par le deuxième bras (16).

7. Actionneur selon l'une des revendications 4 ou 5 en combinaison avec la revendication 6, **caractérisé en ce que** la marque (185) définissant la zone angulaire d'exclusion (β3) est située, sur le premier bras (18), entre les deux autres marques (187, 189) portées par ce bras.

8. Actionneur selon l'une des revendications précédentes, **caractérisé en ce que** les marques (165, 185, 187, 189) sont formées par des surépaisseurs localisées ou des encoches ménagées sur le bras moteur (16) et sur le bras vantail (18).

9. Actionneur selon l'une des revendications 3-7, **caractérisé en ce que** les marques (165, 187, 189) ne définissant pas la zone angulaire d'exclusion (β3) et étant réalisées respectivement sur la deuxième extrémité (164) du bras moteur (16) et sur la première extrémité (182) du bras vantail (18) définissent ensemble une position préférentielle des bras dans laquelle ces marques sont alignées et les bras (16, 18) sont dans une position de fermeture ou dans une position d'ouverture maximum du vantail (6) et exercent un effort nominal de fermeture ou d'ouverture du portail.

10. Procédé de montage d'un actionneur (10) selon l'une des revendications précédentes dans une installation (2) comprenant une structure fixe (4) et un vantail (6) articulé par rapport à cette structure, **caractérisé en ce qu'**il comprend des étapes consistant à
a) monter le moteur (12) sur la structure fixe (4),
b) monter sur le moteur une structure articulée comprenant le bras moteur (16) et le bras vantail (18),
c) présenter la deuxième extrémité (184) du bras vantail à proximité du vantail (6),
d) utiliser les moyens de repérage visuel (165, 185, 187, 189) pour déterminer une position angulaire relative (α) du bras moteur (16) et du bras vantail (18) dans laquelle ladite au moins une marque (165) de l'autre bras (16) est en dehors de la zone angulaire d'exclusion,
e) immobiliser la deuxième extrémité du bras vantail (184) sur le vantail (6), alors que le bras moteur (16) et le bras vantail (18) sont dans la position déterminée à l'étape d).

11. Procédé selon la revendication 10, **caractérisé en ce que** la position angulaire relative déterminée à l'étape d) est une position de fin de course de déplacement du bras moteur (16) et du bras vantail (18) et **en ce que** le procédé comprend une étape supplémentaire f) postérieure à l'étape d), antérieure à l'étape e) et consistant à :
f) mettre en place au moins une butée de fin de course de déplacement des bras.

12. Procédé selon la revendication 11, **caractérisé en ce qu'**il comprend des étapes supplémentaires g) et h), postérieures à l'étape f), antérieures à l'étape e) et consistant à :
g) exercer sur au moins un des bras (16, 18), un effort de poussée dans un sens allant au-delà de la position de fin de course
h) vérifier que la position des moyens (165, 185, 187, 189) de repérage visuel est conforme à une règle pré-établie.

13. Procédé selon la revendication 12, **caractérisé en ce que** l'actionneur est selon les revendications 4 et 6, **en ce que** la règle prédéfinie est que la marque (165) du deuxième bras (16) ne doit pas être dans la zone angulaire d'exclusion (β3) définie par l'une (185) des marques du premier bras (18) et **en ce que** le procédé comprend une étape supplémentaire j) postérieure à l'étape h), antérieure à l'étape e), mise en oeuvre si le résultat de la vérification de l'étape h) est négatif et consistant à :
j) décaler la butée de fermeture dans un sens tel que la marque (165) du deuxième bras est ramenée en regard d'une plage angulaire (B1, B2) de positionnement

14. Procédé selon l'une des revendications 10 à 13, **caractérisé en ce que** l'actionneur (10) est selon l'une des revendications 3 à 7 et **en ce que** le procédé comprend une étape supplémentaire k) consistant à :
k) mesurer la force d'impact du vantail (6) à la fermeture lorsque la position déterminée à l'étape e) est telle que la marque (165) portée par le deuxième bras (16) est disposée en regard de la plage angulaire (B1, B2) définie entre les deux marques (185, 187, 189) portées par le premier bras (18).

15. Procédé selon l'une des revendications 10 à 14, **caractérisé en ce que** lors de l'étape d), on détermine la position angulaire relative (α) du bras moteur (16) et du bras vantail (18) en fonction des plages angulaires (B1, B2, 185) définies par les moyens (165, 185, 187, 189) portés respectivement par la deuxième extrémité (164) du bras moteur et par la première extrémité (182) du bras vantail.

## Patentansprüche

1. Stellglied mit Arm (10) für Fenster- oder Türflügel (6), umfassend:
- einen elektrischen Motor (12),
- einen an seinem ersten Ende (162) und um eine erste Achse (Z1) von dem elektrischen Motor angetriebenen Motorarm (16),
- einen an seinem ersten Ende (182) und um eine parallel zur ersten Achse verlaufende zweite Achse (Z2) mit einem zweiten Ende (164) des Motorarms frei beweglich verbundenen Fenster- oder Türflügelarm (18), der an seinem zweiten Ende (184) mit einem Fenster- oder Türflügel (6) gelenkig verbindbar ist,
**dadurch gekennzeichnet,**
**dass** der Motorarm (16) und der Fenster- oder Türflügelarm (18) jeweils auf Höhe des zweiten Endes (164) des Motorarms und auf Höhe des ersten Endes (182) des Tür- oder Fensterflügelarms Mittel (165, 185, 187, 189) aufweisen, welche Winkelbereiche (B1, B2, 185) zur visuellen Kennzeichnung der relativen Winkelausrichtung (α) der Arme (16, 18) um die zweite Achse (Z2) definieren, ,
**dass** die Mittel zur visuellen Kennzeichnung mindestens eine an dem zweiten Ende (164) des Motorarms (16) angebrachte Markierung (165) und mindestens eine an dem ersten Ende (182) des Fenster-oder Türflügelarms (18) angebrachte Markierung (185, 187, 189) umfassen,
**dass** die relative Position dieser Markierungen (165, 185, 187, 189) von der relativen Winkelausrichtung (α) des Motorarms (16) und des Fenster- oder Türflügelarms (18) abhängt, und
**dass** die mindestens eine Markierung (185) eines der beiden Arme (18) einen Ausschlusswinkelbereich (β3) für die mindestens eine Markierung (165) des anderen der beiden Arme (16) bildet.

2. Stellglied nach Anspruch 1, **dadurch gekennzeichnet, dass** der von der mindestens einen Markierung (185, 187, 189) gebildete Ausschlusswinkelbereich (β3) es ermöglicht, die fluchtende Ausrichtung der mindestens einen Markierung (185, 187, 189) eines der beiden Arme (18) mit der mindestens einen Markierung (165) des anderen der beiden Arme (16) zu verhindern.

3. Stellglied nach einem der Ansprüche 1 oder 2, **dadurch gekennzeichnet, dass** ein erster (18) der beiden Arme, Motorarm (16) oder Fenster- oder Türflügelarm (18), mindestens zwei Markierungen (185, 187, 189) aufweist, welche zusammen einen Winkelbereich (B1, B2) für die Positionierung der an dem zweiten Arm (16) angebrachten Markierung (165) definieren.

4. Stellglied nach Anspruch 3, **dadurch gekennzeichnet, dass** die eine (185) der beiden an dem ersten Arm (18) angebrachten Markierungen (185, 187, 189) den Ausschlusswinkelbereich (β3) für die an dem zweiten Arm (16) angebrachte Markierung (165) definiert.

5. Stellglied nach Anspruch 4, **dadurch gekennzeichnet, dass** die den Ausschlusswinkelbereich (β3) definierende Markierung (185) und die an dem zweiten Arm (16) angebrachte Markierung (165) an den Armen (16, 18) derart angeordnet sind, dass bei fluchtender Ausrichtung der Markierungen die jeweiligen Längsachsen (X16, X18) des ersten und des zweiten Arms miteinander einen Winkel kleiner als oder gleich 160°, bevorzugt 140°, bilden.

6. Stellglied nach einem der Ansprüche 3 bis 5, **dadurch gekennzeichnet, dass** der erste Arm (18) drei Markierungen (185, 187, 189) aufweist, welche zusammen zwei Winkelbereiche (B1, B2) für die Positionierung der an dem zweiten Arm (16) angebrachten Markierung (165) definieren.

7. Stellglied nach einem der Ansprüche 4 oder 5 in Verbindung mit dem Anspruch 6, **dadurch gekennzeichnet, dass** die den Ausschlusswinkelbereich (β3) definierende Markierung (185) auf dem ersten Arm (18) zwischen den beiden anderen an diesem Arm angebrachten Markierungen (187, 189) angeordnet ist.

8. Stellglied nach einem der vorangehenden Ansprüche, **dadurch gekennzeichnet, dass** die Markierungen (165, 185, 187, 189) durch auf dem Motorarm (16) und auf dem Fenster- oder Türflügelarm (18) angeordnete Verdickungen oder durch auf dem Motorarm (16) und auf dem Fenster- oder Türflügelarm (18) angeordnete Einkerbungen gebildet sind.

9. Stellglied nach einem der Ansprüche 3 bis 7, **dadurch gekennzeichnet, dass** diejenigen Markierungen (165, 187, 189), die keinen Ausschlusswinkelbereich (β3) definieren und an dem zweiten Ende (164) des Motorarms (16) beziehungsweise an dem ersten Ende (182) des Tür- oder Türflügelarms (18) angebracht sind, zusammen eine bevorzugte Position der Arme definieren, in welcher diese Markierungen miteinander fluchtend ausgerichtet sind, und die Arme (16, 18) sich in einer maximalen Geschlossen- oder Offenstellung des Fenster-oder Türflügels (6) befinden und eine nominale Schließ- oder Öffnungskraft auf das Portal ausüben.

10. Verfahren zum Montieren eines Stellglieds (10) nach einem der vorangehenden Ansprüche in einer Anlage (2) umfassend eine feste Struktur (4) und einen mit dieser Struktur gelenkig verbundenen Fenster- oder Türflügel (6), **dadurch gekennzeichnet, dass** das Verfahren folgende Schritte umfasst:
a) Montieren des Motors (12) an der festen Struktur (4),
b) Montieren einer gelenkig verbundenen Struktur, die den Motorarm (16) und den Fenster- oder Türflügelarm (18) aufweist, an dem Motor,
c) Vornehmen des zweiten Endes (184) des Fenster- oder Türflügelarms in der Nähe des Fenster- oder Türflügels (6),
d) Verwenden der Mittel zur visuellen Kennzeichnung (165, 185, 187, 189) zum Ermitteln einer relativen Winkelposition (α) des Motorarms (16) und des Fenster- oder Türflügelarms (18), in welcher die mindestens eine Markierung (165) des anderen Arms (16) sich außerhalb des Ausschlusswinkelbereichs befindet,
e) Festlegen des zweiten Endes (184) des Fenster- oder Türflügelarms an dem Fenster- oder Türflügel (6), während der Motorarm (16) und der Fenster- oder Türflügelarm (18) sich in der in Schritt d) ermittelten Position befinden.

11. Verfahren nach Anspruch 10, **dadurch gekennzeichnet, dass** die in Schritt d) ermittelte relative Winkelposition eine Position am Ende des vom Motorarm (16) und vom Fenster- oder Türflügelarm (18) zurückgelegten Weges ist, und
dass das Verfahren einen zusätzlichen Schritt f) nach dem Schritt d) und vor dem Schritt e) aufweist, umfassend:
f) Anbringen mindestens eines Anschlags am Ende des von den Armen zurückgelegten Weges.

12. Verfahren nach Anspruch 11, **dadurch gekennzeichnet, dass** das Verfahren zusätzliche Schritte g) und h) nach dem Schritt f) und vor dem Schritt e) aufweist, umfassend:
g) Ausüben einer Schubkraft auf mindestens einen der Arme (16, 18) in eine über die Position am Ende des zurückgelegten Weges hinausgehende Richtung,
h) Überprüfen, ob die Position der Mittel (165, 185, 187, 189) zur visuellen Kennzeichnung mit einer zuvor bestimmten Regel übereinstimmt.

13. Verfahren nach Anspruch 12, **dadurch gekennzeichnet, dass** das Stellglied gemäß den Ansprüchen 4 und 6 ausgebildet ist,
dass die zuvor bestimmte Regel darin besteht, dass die Markierung (165) des zweiten Arms (16) sich nicht in dem Ausschlusswinkelbereich (β3), der durch die eine (185) der Markierungen des ersten Arms (18) definiert ist, befinden darf, und
dass das Verfahren einen zusätzlichen Schritt j) nach dem Schritt h) und vor dem Schritt e) umfasst, welcher umgesetzt wird, wenn das Ergebnis der Überprüfung in Schritt h) negativ ausfällt, und Folgendes umfasst:
j) Verschieben des Schließanschlags in eine Richtung, derart, dass die Markierung (165) des zweiten Arms entsprechend einem Winkelbereich (B1, B2) für die Positionierung zurückgeführt wird.

14. Verfahren nach einem der Ansprüche 10 bis 13, **dadurch gekennzeichnet, dass** das Stellglied (10) gemäß einem der Ansprüche 3 bis 7 ausgebildet ist, und
dass das Verfahren einen zusätzlichen Schritt k) aufweist, welcher Folgendes umfasst:
k) Messen der Aufschlagkraft des Tür- oder Fensterflügels (6) beim Schließen, wenn die in Schritt e) ermittelte Position so ist, dass die an dem zweiten Arm (16) angebrachte Markierung (165) entsprechend dem zwischen den beiden an dem ersten Arm (18) angebrachten Markierungen (185, 187, 189) definierten Winkelbereich (B1, B2) angeordnet ist.

15. Verfahren nach einem der Ansprüche 10 bis 14, **dadurch gekennzeichnet, dass** in Schritt d) die relative Winkelposition (α) des Motorarms (16) und des Fenster- oder Türflügelarms (18) in Abhängigkeit von den Winkelbereichen (B1, B2, 185) ermittelt wird, welche durch die an dem zweiten Ende (164) des Motorarms beziehungsweise an dem ersten Ende (182) des Fenster- oder Türflügelarms angebrachten Mittel (165, 185, 187, 189) definiert werden.

## Claims

1. Arm actuator (10) for a door leaf (6), wherein this actuator comprises
• an electric motor (12),
• a drive arm (16) driven from a first end (162) and around a first axis (Z1) by the electric motor,
• a leaf arm (18) freely articulated from a first end (182) and around a second axis (Z2) parallel to the first axis on a second end (164) of the drive arm, wherein this leaf arm is intended to be articulated from a second end (184) on a door leaf (6),
**characterised in that** at the level of the second end (164) of the drive arm and at the level of the first end (182) of the leaf arm respectively the drive arm (16) and the leaf arm (18) bear means (165, 185, 187, 189) defining angular areas (B1, B2, 185) for the visual location of the relative angular orientation (α) of the arms (16, 18) around the second axis (Z2), **in that** the visual locating means comprise at least one mark (165) formed on the second end (164) of the drive arm (16) and at least one mark (185, 187, 189) formed on the first end (182) of the leaf arm (18), **in that** the relative position of these marks (165, 185, 187, 189) depends on the relative angular orientation (α) of the drive arm (16) and the leaf arm (18) and **in that** said at least one mark (185) of one of the two arms (18) constitutes an angular exclusion zone (ß3) for said at least one mark (165) of the other of the two arms (16).

2. Actuator according to claim 1, **characterised in that** the angular exclusion zone (ß3) formed by said at least one mark (185, 187, 189) makes it possible to prevent said at least one mark (185, 187, 189) of one of the two arms (18) from aligning with said at least one mark (165) of the other of the two arms (16).

3. Actuator according to any one of claims 1 or 2, **characterised in that** a first arm (18) of the drive arm (16) and the leaf arm (18) bears at least two marks (185, 187, 189), which between them define an angular positioning area (B1, B2) of the mark (165) borne by the second arm (16).

4. Actuator according to claim 3, **characterised in that** one (185) of the two marks (185, 187, 189) borne by the first arm (18) defines the angular exclusion zone (ß3) for the mark (165) borne by the second arm (16).

5. Actuator according to claim 4, **characterised in that** the mark (185) defining the angular exclusion zone (ß3) and the mark (165) borne by the second arm (16) are arranged on the arms (16, 18) in such a manner that when they are aligned, respective longitudinal axes (X16, X18) of the first and second arms form an angle of less than or equal to 160°, preferably 140°, between them.

6. Actuator according to one of claims 3 to 5, **characterised in that** the first arm (18) bears three marks (185, 187, 189), which between them define two angular positioning areas (B1, B2) for the mark (165) borne by the second arm (16).

7. Actuator according to one of claims 4 or 5 in combination with claim 6, **characterised in that** the mark (185) defining the angular exclusion zone (ß3) is located on the first arm (18) between the two other marks (187, 189) borne by this arm.

8. Actuator according to one of the preceding claims, **characterised in that** the marks (165, 185, 187, 189) are formed by sections of localised excess thickness or recesses arranged on the drive arm (16) and on the leaf arm (18).

9. Actuator according to one of claims 3-7, **characterised in that** marks (165, 187, 189), which do not define the angular exclusion zone (ß3) and are respectively configured on the second end (164) of the drive arm (16) and on the first end (182) of the leaf arm (18), together define a preferred position of the arms, in which these marks are aligned and the arms (16, 18) are in a closed position or in a position of maximum opening of the door leaf (6) and exert a nominal closing or opening force of the door leaf.

10. Method for mounting an actuator (10) according to one of the preceding claims in an arrangement (2) comprising a fixed structure (4) and a door leaf (6) articulated in relation to this structure, **characterised in that** it comprises steps consisting of
a) mounting the motor (12) on the fixed structure (4),
b) mounting an articulated structure comprising the drive arm (16) and the leaf arm (18) on the motor,
c) placing the second end (184) of the leaf arm close to the door leaf (6),
d) using the visual locating means (165, 185, 187, 189) to determine a relative angular position (α) of the drive arm (16) and of the leaf arm (18), in which said at least one mark (165) of the other arm (16) is outside the angular exclusion zone,
e) immobilising the second end of the leaf arm (184) on the door leaf (6) while the drive arm (16) and the leaf arm (18) are in the position determined in step d).

11. Method according to claim 10, **characterised in that** the relative angular position determined in step d) is an end position of the displacement path of the drive arm (16) and the leaf arm (18), and **in that** the method comprises an additional step f) following step d) and preceding step e), consisting of:
f) putting into position at least one end stop of the displacement path of the arms.

12. Method according to claim 11, **characterised in that** it comprises additional steps g) and h) following step f) and preceding step e), consisting of:
g) exerting a pressing force in a direction beyond the path end position on at least one of the arms (16, 18)
h) verifying that the position of the visual locating means (165, 185, 187, 189) is in accordance with a pre-established rule.

13. Method according to claim 12, **characterised in that** the actuator is according to claims 4 and 6, **in that** the predefined rule is that the mark (165) of the second arm (16) must not be in the angular exclusion zone (ß3) defined by one (185) of the marks of the first arm (18), and **in that** the method comprises an additional step j) following step h) and preceding step e), implemented if the result of the verification of step h) is negative and consisting of:
j) shifting the closure stop in a direction such that the mark (165) of the second arm is brought to face an angular positioning area (B1, B2).

14. Method according to one of claims 10 to 13, **characterised in that** the actuator (10) is according to one of claims 3 to 7 and **in that** the method comprises an additional step k) consisting of:
k) measuring the impact force of the door leaf (6) on closure when the position determined in step e) is such that the mark (165) borne by the second arm (16) is arranged to face the angular area (B1, B2) defined between the two marks (185, 187, 189) borne by the first arm (18).

15. Method according to one of claims 10 to 14, **characterised in that** during step d) the relative angular position (α) of the drive arm (16) and of the leaf arm (18) is determined as a function of the angular areas (B1, B2, 185) defined by the means (165, 185, 187, 189) respectively borne by the second end (164) of the drive arm and by the first end (182) of the leaf arm.
